# EUROPÄISCHE PATENTSCHRIFT

(11) **EP 0 143 171 B1**
(45) Veröffentlichungstag und Bekanntmachung des Hinweises auf die Patenterteilung: **04.11.1987**
(21) Anmeldenummer: 84108889.1
(22) Anmeldetag: 27.07.1984
(51) Int. Cl.: F24F 5/00, A61L 9/22, A61M 15/02, H01J 27/02

(54) **Vorrichtung zur Erzeugung von negativen Ionen**
Apparatus for generating negative ions
Appareil pour la génération d'ions négatifs

(30) Priorität: 02.09.1983 DE 3331804
(43) Veröffentlichungstag der Anmeldung: 05.06.1985
(73) Patentinhaber: Gesellschaft für Ionentechnik mbH, D-7032 Sindelfingen (DE)
(72) Erfinder: Furchner, Helmut, D-7032 Sindelfingen (DE)
(74) Vertreter: Riebling, Peter, Dr.-Ing.

## Beschreibung

Die Erfindung bezieht sich auf eine Vorrichtung zur Erzeugung von Ionen mit mehreren an Hochspannung liegenden lonisierungsspitzen, die in einem elektrisch isolierten Außengehäuse untergebracht sind, das einen teilweise von einer Platte verschlossenen Auslaß für den Ionenstrom hat, wobei ein elektrisch leitender lonenreflektor zwischen dem Außengehäuse und den lonisierungsspitzen angeordnet ist.

Ausgehend von bekannten Vorrichtungen, die zum Beispiel die lonisierungsspitzen als Strahlenkranz bei Lampenkörpern oder in anderer Form aufweisen und unter Vernachlässigung einer räumlichen Ausbreitung eine verhältnismäßig hohe Ionenkonzentration nur in unmittelbarer Nähe dieser lonenerzeuger haben, sind auch Vorrichtungen dieser Art bekannt, die durch Maßnahmen die erzeugten Ionen in eine bestimmte Richtung lenken.

So ist aus der DE-A-2 044 287 bekannt, den ionisierenden Elektrodensatz mit einem bis auf einen Ringspalt an sich geschlossenen Gehäuse zu umgeben, aus dem die Ionen durch den Spalt von nur wenigen Millimetern Breite austreten. Diese Druckschrift offenbart ferner eine in diesem Gehäuse angeordnete Ablenkelektrode, die zwar hinsichtlich der Bezeichnung darauf schließen lassen könnte, daß es sich hierbei um einen den Ionenstrom verstärkenden Reflektor handelt. Dies ist aber nicht so. Die Ablenkelektrode besteht beim Gegenstand dieser Druckschrift aus einem Farbanstrich oder einer Folie, und hat allein zur Aufgabe, die Aufladung des Gehäuses zu verhindern. Außerdem wird durch diese Hilfselektrode sichergestellt, daß die an den Elektrodenspitzen entstehenden Ionen nur durch diesen Spalt austreten können. Eine eigentliche Verstärkung des lonenstroms ist mit dieser sogenannten Hilfselektrode nicht möglich. Eine solche Konstruktion hat einen relativ schlechten Wirkungsgrad, gemessen an der lonenabgabe pro Zeiteinheit, zumal innen anschließend und benachbart dem Luftspalt eine antistatische und damit elektrisch leitfähige Scheibe ausgebildet ist, die bei der genannten Spannung von einigen 1000 Volt eine sehr starke Ablenkung, wenn nicht gar einen elektrischen Durchschlag bewirkt.

Mit diesem Stand der Technik stand somit an, einen lonenerzeuger so auszubilden, daß eine möglichst gleichmäßige lonendichte in einem Raum ereicht werden kann. Durch die ständige Erzeugung negativer Kleinionen in den Räumen stellt sich auch eine sehr günstige biologische Wirkung ein. Während positiv geladene Luftionen im wesentlichen aus geladener Kohlensäure bestehen, die das Reizhormon Serotin aus dem Gewebe freisetzt, sind negative Luftionen überwiegend geladener Sauerstoff, der durch Beeinflussung eines Ferments den Abbau des Serotonins beschleunigt.

Der Erfindung liegt daher die Aufgabe zugrunde, eine im Oberbegriff des Hauptanspruchs umrissene Vorrichtung so weiterzubilden, daß vor allem die lonenabgabe der Vorrichtung pro Zeiteinheit fühlbar erhöht wird.

Zur Lösung dieser Aufgabe ist die Erfindung dadurch gekennzeichnet, daß der lonenreflektor frei in einem Außengehäuse aufgehängt und durch Perforation mit einem Perforationsanteil von über 20 % frei durchströmbar ist, und daß der lonenauslaß von einer elektrisch nicht leitfähigen Rasterplatte verschlossen ist.

Mit anderen Worten wird beim Gegenstand der vorliegenden Erfindung ein gewissermaßen luftumspülter Reflektor vorgesehen, um die Ionen durch den Elektronenwind in grosser Anzahl in den Raum zu treiben. Ähnlich der elektrostatischen Beflockung, wird durch den lonenreflektor die Autrittsgeschwindigkeit und damit auch die Menge der negativen Ionen beeinflußt. Je nachdem, ob am lonenreflektor eine höhere oder niedrigere negative Spannung liegt, kann man dadurch den Ionenstrom beieinflussen bzw. diesen dem Raum anpassen.

Eine bevorzugte Ausführung besteht darin, daß der lonenreflektor von einem an negativer Gleichspannung liegenden Gehäuse gebildet wird, das in Abströmrichtung der negativen Ionen offen ist. Zweckmäßigerweise ist für das Gehäuse gemäß der Erfindung ein U-förmiges Profil vorgesehen. Jedoch lassen sich auch alle anderen Profile verwenden, wesentlich ist nur, daß der Reflektor gewissermaßen bündelnd für die negativen Ionen in Abströmrichtung wirkt. Wesentlich ist ferner, daß das U-förmige Profil des Reflektors perforiert ist, und zwar mit einem über 20 % liegenden Perforationsanteil.

Um den Reflektor eine entsprechende Wirksamkeit zu verleihen, muß der Reflektor in einem isolierenden Gehäuse angeordnet sein, wobei dieses isolierende Außengehäuse vorzugsweise ebenfalls ein U-förmiges Profil ausweist, das in Abströmrichtung der negativen lonen offen ist. Auch dieses Außengehäuse weist vorzugsweise eine Perforation mit einem Perforationsanteil auf, der höher als der des Gehäuses des lonenreflektors ist.

Diese verschiedenartigen Perforierungen dienen dazu, daß der lonenstrom, d.h. auch der Luftstrom, nicht behindert wird, wenn er durch das Gehäuse und den lonenreflektor strömt, und dabei an den lonisierungsspitzen, die von Nadeln gebildet sind, vorbeiströmt.

Eine bevorzugte Ausführungsmöglichkeit wird darin gesehen, daß die lonisierungsspitzen von Nadeln gebildet sind, die auf einem elektrisch hochleitenden, zum Beispiel metallischen, schmalen Band gut leitend senkrecht zur Bandlänge und das Band nach der offenen Seite des lonenreflektors hin überragend befestigt sind.

Es ist schwierig, lonisierungsspitzen in richtiger Länge, richtigem Abstand vom Reflektor und vom Außengehäuse so anzubringen, daß eine gleichmäßige Ionisierung erfolgt. Mit Hilfe eines schmalen Bandes, auf dem diese Nadeln befestigt sind, läßt sich das fertigungstechnisch sehr einfach durchführen. Dabei wird dann dieses Band innerhalb des Reflektors gespannt, wobei zweckmäßigerweise zwei Bänder parallel zueinander angeordnet sind. Die Spannvorrichtungen, bei denen Klemmen oder Halterungen auf beiden Seiten das Band befestigen und diese Spannvorrichtungen dann mittels Gewinde und einer Kontermutter gespannt werden, sind zweckmäßig an den Stirnseiten des U-förmigen Außengehäuses angeordnet, und zwar in den Abschlußdeckeln dieser Stirnseiten. Um eine kompakte Ausführung zu erreichen, ist es wichtig, daß auch ein Gleichspannungsgenerator zugeordnet in einem Gehäuse untergebracht ist, das auch die weiteren spannungsführenden Teile aufnimmt. In der nachfolgenden Zeichnungsbeschreibung sind dazu noch weitere erfindungswesentliche Merkmale offenbarend angegeben.

In den Zeichnungen zeigt:
Figur 1 einen Schnitt längs der Linie I-I der Figur 2;
Figur 2 einen Schnitt längs der Linie II-II der Figur 1;
Figur 3 eine Draufsicht auf die Figur 1;
Figur 4 perspektivisch das gesamte Gerät.

Es wird betont, daß die Zeichnungen nur schematisch sind und nur die wichtigsten Teile wiedergeben.

In der Figur 1 ist der lonenreflektor 1 im Außengehäuse 2 untergebracht. Im lonenreflektor sind außerdem noch lonisierungsspitzen 3, wobei die Abströmrichtung 4 der negativen Ionen dargestellt ist. Der lonenreflektor 1 wird von einem U-förmigen Profil 5 gebildet, während das Außengehäuse von einem U-förmigen Profil 6 gebildet wird. Die lonisierungsspitzen sind am Ende von veredelten Nadeln 7, 8 vorhanden. Diese Nadeln 7, 8 sind in entsprechenden Abständen auf den Bändern 9, 10 elektrischleitend befestigt. Die Bänder 9, 10 sind,wie die Figuren 1, 2 und 3 zeigen, in parallelem Abstand innerhalb des Reflektors angeordnet, wobei die lonisierungsspitzen 3 die Oberkante des lonenreflektors 1 überragen. Der Abstand 12 zwischen den Bändern 9, 10 wird aufrechterhalten durch die in den Abschlußdeckeln 13, 14 angeordneten Spannvorrichtungen 15, die nur schematisch dargestellt sind, aber über einen Isolator 16 die Abschlußdeckel 13, 14 durchdringen und dann mittels einer Gegenschraube, die sich an den Abschlußdeckeln abstützt, dann die Bänder spannen bzw. in ihrer Lage arretieren. Die Gehäusewand 17 setzt sich weiter fort und bildet das Gehäuse für den Gleichspannungsgenerator 18, der wie die Figur 3 zeigt, eine Fortsetzung hinsichtlich des Profils des lonenerzeugers darstellt. Die negative Gleichspannung 21, die an den lonisierungsspitzen liegt, ist höher negativ als die negative Gleichspannung 22, die am Reflektor liegt. Diese Spannung wird durch eine an sich bekannte Kaskadenschaltung erzeugt. Stützisolatoren 23, 24 dienen der Befestigung des lonenreflektors 1 innerhalb des U-förmigen Profiles 6. Die in Abströmrichtung 4 offenen Seiten der U-Profile 5 und 6 werden durch eine Rasterplatte 25 gegen zufälliges Berühren abgedeckt. Diese Rasterplatte 25, die aus isolierendem Werkstoff hergestellt ist, ist auf Abkröpfungen 26 befestigt, die mit dem U-förmigen Profil 6 verbunden sind. Der Abstand 27 der lonisierungsspitzen liegt zwischen 35 - 55 mm. Der Abstand 12 der Bänder voneinander beträgt ca. 25 mm. Diese Abstände sind zweckmässig, wenn der lonenreflektor an 5000 bis 6000 Volt negativer Gleichspannung liegt und die lonisierungsspitzen 3 an einer negativen Gleichspannung zwischen 8000 und 9000 Volt liegen.

Die Spitzen haben in Längsrichtung der Bänder bei diesen Spannungsgrößen einen Abstand von ca. 35 bis 55 mm.

Die Kaskadenschaltung zusammen mit anderen hochspannungsführenden Schaltelementen ist in einem Gehäuse 28 eingegossen. Dieses Gehäuse 28 liegt unter einer Abdeckung 30, die in Ebene der Rasterplatte 25 angeordnet ist. In der Abdeckung 30 ist eine Einschaltlampe 31 vorgesehen. Aus diesem Gehäuse ragt dann ein Netzanschluß 32, wobei ein Gehäuse 34 die ganze elektrische Anordnung aufnimmt. Zu erwähnen wäre noch, daß die freie Länge 33 der Spitzen 15 bis 25 mm aufweist.

Nicht dargestellt sind Möglichkeiten, um mittels Potentiometern die Spannungsverhältnisse der negativen Gleichspannungen 21, 22 zu regeln. Möglicherweise wird nur die am Reflektor liegende Gleichspannung 22 geregelt, falls man sich hier bestimmten Räumen anpassen will, wenn eine gewisse Dichte erreicht werden soll. Es ist selbstverständlich, daß die durch den Reflektor beschleunigten Ionen in größerer Zahl austreten, je wirksamer der Reflektor ist.

Als Anwendungsgebiet der Erfindung sind alle Vorrichtungen zu bezeichnen, um elektrisch den Austritt von Ionen zu beschleunigen bzw. deren Menge zu beeinflussen.

## Patentansprüche

1. Vorrichtung zur Erzeugung von Ionen mit mehreren an Hochspannung liegenden lonisierungsspitzen (3), die in einem elektrisch isolierten Außengehäuse (2) untergebracht sind, das einen teilweise von einer Platte verschlosse nen Auslaß für einen Ionenstrom hat, wobei ein elektrisch leitender lonenreflektor (1) zwischen dem Außengehäuse (2) und den lonisierungsspitzen (3) angeordnet ist, dadurch gekennzeichnet, daß der lonenreflektor (1) frei im Außengehäuse (2) aufgehängt und durch Perforation mit einem Perforationsanteil von über 20 % frei durchströmbar ist, und daß der lonenauslaß von einer elektrisch nicht leitfähigen Rasterplatte (25) verschlossen ist.

2. Vorrichtung nach Anspruch 1, dadurch gekennzeichnet, daß der lonenreflektor (1) von einem an negativer Gleichspannung liegenden Gehäuse gebildet wird, das in Abströmrichtung (4) der negativen Ionen offen ist.

3. Vorrichtung nach einem der Ansprüche 1 oder 2, dadurch gekennzeichnet, daß das den Ionenreflektor (1) bildende Gehäuse ein U-förmiges Profil (5) aufweist.

4. Vorrichtung nach Anspruch 1, dadurch gekennzeichnet, daß das isolierende Außengehäuse (2) ein U-förmiges Profil (6) aufweist, das in Abströmrichtung (4) der negativen Ionen offen ist.

5. Vorrichtung nach einem der Ansprüche 1 oder 4, dadurch gekennzeichnet, daß das isolierende Außengehäuse (2) eine Perforation mit einem Perforationsanteil aufweist, der höher als der des Gehäuses (5) des lonenreflektors (1) ist.

6. Vorrichtung nach Anspruch 1, dadurch gekennzeichnet, daß die lonisierungsspitzen (3) von Nadeln (7, 8) gebildet sind, die auf einem elektrisch hochleitenden, zum Beispiel metallischen, schmalen Band (9, 10) gut leitend senkrecht zur Bandlänge und das Band (9, 10) nach der offenen Seite des lonenreflektors (1) hin überragend befestigt sind.

7. Vorrichtung nach Anspruch 6, dadurch gekennzeichnet, daß das Band (9, 10) ein Kupferband an 3000 - 10000 Volt negativer Gleichspannung (11) liegend ist, welches im Abstand von den Wänden des lonenreflektors (1) isoliert vom Außengehäuse (2) parallel zu dessen Seitenflächen gespannt ist, wobei die lonisierungsspitzen (3) den lonenreflektor (1) überragen.

8. Vorrichtung nach Anspruch 7, dadurch gekennzeichnet, daß im Abstand (12) voneinander zwei Bänder (9, 10) mit daran befestigten lonisierungsspitzen (3) vorhanden sind.

9. Vorrichtung nach einem der Ansprüche 4 bis 8, dadurch gekennzeichnet, daß die Stirnseiten des U-förmigen Außengehäuses (6) von Anschlußdeckeln (13, 14) gebildet sind, von denen der eine eine Spannvorrichtung (15) mit Isolator (16) für die Bänder (9, 10) aufweist, und der andere neben dieser Spannvorrichtung mit Isolator gleichzeitig als Gehäusewand (17) für einen Gleichspannungsgenerator (18) dient.

10. Vorrichtung nach Anspruch 9, dadurch gekennzeichnet, daß das Gehäuse (34) des Gleichspannungsgenerators (18) anschließend der Stirnwand (14) des Außengehäuses (6) angeordnet ist, wobei sich die Wände (19, 20) des Außengehäuses (6) über das Generatorgehäuse hin erstrecken.

11. Vorrichtung nach Anspruch 10, dadurch gekennzeichnet, daß unter der Abdeckung (30) des Gehäuses (34) ein weiteres Gehäuse (28) angeordnet ist, das eine Kaskadenschaltung als Teil des Gleichspannungsgerators (18) zusammen mit anderen hochspannungsführenden Schaltelementen eingegossen aufnimmt.

12. Vorrichtung nach Anspruch 10, dadurch gekennzeichnet, daß die Abdeckung (30) des Gehäuses (34) des Gleichspannungsgenerators (18) in der Ebene der Rasterplatte (25) liegt und eine Einschaltanzeige (31), zum Beispiel in Form einer Lichtquelle, aufweist.

13. Vorrichtung nach einem der Ansprüche 1 bis 12, dadurch gekennzeichnet, daß der lonenreflektor (1) an einer negativen Gleichspannung (22) zwischen 5000 und 6000 Volt und die lonisierungsspitzen (3) an einer negetiven Gleichspannung (21) von 8000 bis 9000 Volt liegt.

14. Vorrichtung nach Anspruch 13, dadurch gekennzeichnet, daß die negative Gleichspannung (22) des lonenreflektors (1) geringer ist als die, die an den im lonenreflektor (1) angeordneten lonisierungsspitzen (3) anliegt.

15. Vorrichtung nash Anspruch 13, dadurch gekennzeichnet, daß die Spannung (22) des lonenreflektors (1) regelbar ist.

16. Vorrichtung nach Anspruch 3, dadurch gekennzeichnet, daß das elektrisch leitfähige U-förmige Gehäuse (5) des lonenreflektors (1) isolierend über Stützisolatoren (23, 24) am Außengehäuse (2) befestigt ist.

17. Vorrichtung nach Anspruch 1, dadurch gekennzeichnet, daß das elektrisch nicht leitfähige Abdeckgitter in Form einer elektrisch hochisolierenden Rasterplatte (25) auf Abkröpfungen (26) des U-Profils (6) des Außengehäuses (2) befestigt ist.

18. Vorrichtung nach einem der Ansprüche 7 bis 17, dadurch gekennzeichnet, daß die lonisierungsspitzen (3) in einem Abstand (29) von 25 bis 55 mm angeordnet sind, eine freie Länge (33) von 15 bis 25 mm aufweisen, und die parallelen Bänder einen Abstand (12) von ca. 25 mm voneinander haben.

## Claims

1. Apparatus for generating negative iones comprising a plurality of high-voltage supplied ionization points (3) accommodated within an electrically insulated outer housing (2) having a partial by a plate closed outlet for an ion flow, and wherein an electrically conductive ion reflector (1) is arranged between the outer housing (2) and the ionisation points, characterized in that the ion reflector (1) is arranged suspended within the outer housing (2) and for free passage provided with a perforation with a perforated portion of more than 20 per cent and that the outlet for the iones is closed by a non-conductive index plate (25).

2. Apparatus as claimed in claim 1, characterized in that the ion reflector (1) is formed by a housing connected to a negative d.c. source, and which is open in flow-off direction (4) of the negative iones.

3. Apparatus as claimed in one of the claims 1 or 2, characterized in that the housing forming said ion reflector (1) is having a U-shaped profile.

4. Apparatus as claimed in claim 1,
characterized in that the insulating outer housing (2) is having a U-shaped profile (6) which is open in flow-off direction (4) of the iones.

5. Apparatus as claimed in one of the claims 1 or 4, characterized in that the insulating outer housing (2) is provided with a perforation with a perforated portion higher than that of the housing (5) of the ion reflector (1).

6. Apparatus as claimed in claim 1, characterized in that the ionization points (3) are in form of needles (7, 8) which are in a highly conductive manner secured to a small electrically high-conductive e.g. metallic strap (9,10) in an arrangement vertical to the strap length and projecting above said strap (9, 10) towards the open side of the ion reflector (1).

7. Apparatus as claimed in claim 6, characterized in that the strap (9, 10) is a copper strap connected to a d.c. voltage source (11) of 3,000 to 10,000 volts d.c. and which is stretched in a spacing arrangement to the walls of the ion reflector (1) and insulated from and parallel to the side walls of the outer housing (2) and with the ionization points (3) projecting above the ion reflector (1

8. Apparatus as claimed in claim 7, characterized in that with a spacing (12) to each other two straps (9, 10) with thereon secured ionization points (3) are provided.

9. Apparatus as claimed in one of the claims 4 through 8, characterized in that the front sides of the U-shaped outer housing (6) are formed by connecting covers (13, 14), one of which provided with a stretching device (15) with insulator (18) for the straps (9, 10) and the other one provided besides stretching device with insulator to serve as housing wall (17) for a d.c. generator (18).

10. Apparatus as claimed in claim 9, characterized in that the housing (34) of the d.c. generator (18) is arranged immediately next the front wall (14) of the outer housing (6), and the walls (19, 20) of the outer housing (6) are extending over the generator housing.

11. Apparatus as claimed in claim 10, characterized in that arranged below the covering wall (30) of the housing (34) another housing (28) is provided which accommodate cast integral a cascade circuit as part of the d.c. generator (18) together with other high-voltage components.

12. Apparatus as claimed in claim 10, characterized in that the covering wall (30) of the housing (34) of the d.c. generator (18) is arranged in one plane with the index plate (25) and is provided with an on-condition indicator (31) e.g. in form of an indicator light.

13. Apparatus as claimed in one of the claims 1 through 12, characterized in that the ion reflector (1) is having a negative d.c. voltage supply (22) of between 5,000 and 6,000 volts and the ionization points (3) a negative d.c. voltage supply (21) of 8,000 to 9,000 volts.

14. Apparatus as claimed in claim 13, characterized in that the negative d.c. voltage (22) of the ion reflector (11) is less than that of the ionization points (3) in their arrangement in the ion reflector (1).

15. Apparatus as claimed in claim 13, characterized in that voltage (22) of the ion reflector (1) is variable.

16. Apparatus as claimed in claim 3, characterized in that the electrically conductive U-shaped housing (5) of the ion reflector (1) is insulating attached to the outer housing (2) by means of pin-insulators (23, 24).

17. Apparatus as claimed in claim 1, characterized in that the electrically non-conductive covering grid plate in form of an electrical high-insulating index plate (25) is supportingly attached to offsets (26) of the U-shaped profile (6) of the outer housing (2).

18. Apparatus as claimed in one of the claims 7 through 17, characterized in that the ionization points (3) are arranged with spacings (29) of 25 to 55 mm, are provided with a free projecting length of 15 to 25 mm and the two parallel to each other arranged straps are having a spacing between of about 25 mm.

## Revendications

1. Appareil pour la génération d'ions comportant plusieurs pointes d'ionisation (3) sous haute tension électrique disposées à l'intérieur d'un boîtier externe (2) isolé électriqument et pourvu d'une ouverture de sortie pour un flux d'ions, partiellement fermée par une plaque, et dans lequel un réflecteur d'ions (1) électriquement conducteur est disposé entre le boîtier externe (2) et les pointes d'ionisation (3), caractérisé en ce que le réflecteur d'ions (1) est suspendu librement dans le boîtier externe (2) et peut être librement traversé par un courant circulant dans une perforation dont la profondeur est d'au moins 20 % de sa longueur, et en ce que l'ouverture de sortie des ions est fermée par une plaque de protection (25) électriquement non conductrice.

2. Appareil selon la revendication 1, caractérisé en ce que le réflecteur d'ions (1) est constitué par un boîtier sous tension négative continue qui est ouvert dans la direction (4) de sortie du flux des ions négatifs.

3. Appareil selon l'une des revendications 1 ou 2, caractérisé en ce que le boîtier formant le réflecteur d'ions (1) présente en profil la forme d'un U (5).

4. Appareil selon la revendication 1, caractérisé en ce que le boîtier externe isolant (2) présente un profil en forme de U (6) ouvert dans la direction (4) de sortie du flux des ions négatifs.

5. Appareil selon l'une des revendications 1 ou 4, caractérisé en ce que le boîtier externe isolant (2) présente une perforation ayant une profondeur supérieure à celle du boîtier (5) formant réflecteur d'ions (1).

6. Appareil selon la revendication 1, caractérisé en ce que les pointes d'ionisation (3) sont formées par des aiguilles (7, 8) qui sont fixées perpendiculairement à sa largeur et en bonne liaison de conductibilité avec elles, sur une bande étroite (9, 10) à forte conductibilité électrique, par exemple une bande métallique, et en ce qu'elles émergent de ladite bande (9, 10) du côté ouvert du réflecteur d'ions (1).

7. Appareil selon la revendication 6, caractérisé en ce que la bande (9, 10) est une bande de cuivre (11) portée à une tension négative continue située entre 3 000 et 10 000 volts, bande qui est tendue à distance des parois du reflecteur d'ions (1) parallèlement aux faces latérales du boîtier externe (2) dont elle est isolée, les pointes d'ionisation (3) dépassant le reflecteur d'ions (1).

8. Appareil selon la revendication 7, caractérisé en ce qu'il y a deux bandes (9, 10) supportant des pointes d'ionisation (3), lesdites bandes étant séparées l'une de l'autre par une distance (12).

9. Appareil selon l'une des revendications 4 à 8, caractérisé en ce que les faces frontales du profil en U (6) du boîtier externe sont formées par des couvercles de raccordement (13, 14) dont l'un présente un dispositif de tension (15) avec un isolateur (16) pour les bandes (9, 10), l'autre servant simultanément de paroi de boîtier (17) pour un générateur (18) de tension continue à côté de ce même dispositif de tension avec isolateur.

10. Appareil selon la revendication 9, caractérisé en ce que le boîtier (34) du générateur (18) de tension continue est disposé de manière adjacente à la paroi frontale (14) du boîtier externe (6) de telle façon que les parois (19, 20) du boîtier externe (6) s'étendent par dessus le boîtier dudit générateur.

11. Appareil selon la revendication 10, caractérisé en ce que sous le couvercle (30) du boîtier (34) est disposé un autre boîtier (28) qui englobe un bloc enrobé comportant un montage en cascade qui est une partie du générateur (18) de tension continue, ainsi que d'autres éléments de circuit qui sont sous haute tension électrique.

12. Appareil selon la revendication 10, caractérisé en ce que le couvercle (30) du boîtier (34) du générateur (18) de tension continue qui est situé dans le plan de la plaque de protection (25) est pourvu d'une signalisation (31) de mise sous tension, par exemple sous la forme d'une source lumineuse.

13. Appareil selon l'une des revendications 1 à 12, caractérisé en ce que le réflecteur d'ions (1) est raccordé à une source de tension continue négative (22) de 5 000 à 6 000 volts et en ce que les pointes d'ionisation (3) sont raccordées à une source de tension continue négative (21) de 8 000 à 9 000 volts.

14. Appareil selon la revendication 13, caractérisé en ce que la tension continue négative (22) du réflecteur d'ions (1) est plus faible que celle des pointes d'ionisation (3) fixées dans le réflecteur d'ions (1).

15. Appareil selon la revendication 13, caractérisé en ce que la tension (22) du réflecteur d'ions (1) est réglable.

16. Appareil selon la revendication 3, caractérisé en ce que le boîtier conducteur (5) en forme de U du réflecteur d'ions (1) est isolé du boîtier extérieur (2) sur lequel il est fixé au moyen de supports isolants (23, 24).

17. Appareil selon la revendication 1, caractérisé en ce que la grille de recouvrement électriquement non conductrice est fixée sous forme d'une plaque de protection (25) à haute isolation électrique sur des rabats (26) du profil en U (6) du boîer extérieur (2).

18. Appareil selon l'une quelconque des revendications 7 à 17, caractérisé en ce que les pointes d'ionisation (3) qui sont disposées à une distance (27) les unes des autres variant de 25 à 55 mm, présentent une longueur libre (33) de 15 à 25 mm et en ce que les bandes parallèles sont séparées par une distance (12) d'environ 25 mm.
